# DEMANDE DE BREVET EUROPEEN

(11) **EP 1 182 128 A2**
(43) Date de publication de la demande: **27.02.2002**
(21) Numéro de dépôt: 01430026.3
(22) Date de dépôt: 14.08.2001
(51) Int. Cl.: B63B 35/76

(54) **Dispositif de sécurité pour l'équipement de bouées, notamment pour les bouées destinées aux enfants**

(30) Priorité: 21.08.2000 FR 0010759
(71) Demandeur: Assy, Georges, 83400 Hyeres (FR)
(72) Inventeur: Assy, Georges, 83400 Hyeres (FR)
(74) Mandataire: Marek, Pierre

(57) **Abrégé**

Dispositif de sécurité pour l'équipement des bouées, notamment pour les bouées destinées aux enfants, caractérisé en ce qu'il comprend un élément rigide de centrage et d'appui (1) délimitant une ouverture centrale (O1) dimensionnée pour permettre le passage de la partie inférieure du corps d'un utilisateur, et un siège souple (2) rattaché à cet élément rigide et développable au-dessous de ce dernier, ce siège (2) comportant au moins deux ouvertures (O2) pour le passage des jambes de l'utilisateur, ledit élément rigide comportant une partie de ceinturage et de centrage (3) s'étendant parallèlement ou sensiblement parallèlement à l'axe de ladite ouverture (O1) et une collerette d'appui (4) que présente la portion supérieure de ladite partie (3).

## Description

La présente invention concerne un dispositif de sécurité pour l'équipement des bouées, notamment pour les bouées destinées aux enfants.

On a déjà proposé des bouées d'enfants constituées d'un anneau gonflable de caoutchouc ou de matière plastique comportant une excroissance en forme de tête de canard ou autre, cet anneau étant par ailleurs rattaché à demeure, par soudage ou autrement, à un siège souple comportant deux ouvertures pour le passage des jambes. L'objectif de tels articles couramment appelés "bouées-culottes" est de permettre aux enfants de se familiariser avec le milieu aquatique et de développer les gestes instinctifs de la nage après une première période de barbotage. Toutefois, l'utilisation de ce type d'articles s'est avérée très dangereuse, car lorsque la bouée se retourne, l'enfant se retrouve la tête en bas et n'a pas une maîtrise suffisante de la situation pour revenir en position normale en surmontant la force de lestage exercée par son buste plongé dans l'eau. D'autre part, l'action conjuguée de l'anneau gonflé souple entourant sa taille et de la culotte enserrant ses cuisses ne lui permet pas toujours de se détacher de la bouée pour revenir en surface.

Compte tenu des accidents dûs à ce type de bouées, son utilisation a été interdite.

L'invention se propose de mettre à disposition un dispositif de sécurité permettant l'utilisation de bouées, en particulier par des enfants, dans des conditions telles que le retournement éventuel de celles-ci ne constitue pas un facteur supplémentaire de péril.

Le dispositif de sécurité selon l'invention est remarquable par le fait qu'il comprend un élément rigide de centrage et d'appui délimitant une ouverture centrale dimensionnée pour permettre le passage de la partie inférieure du corps d'un utilisateur, et un siège souple rattaché à cet élément rigide, et développable au-dessous de ce dernier, ce siège comportant au moins deux ouvertures pour le passage des jambes, ledit élément rigide comportant une partie de ceinturage et de centrage s'étendant parallèlement ou sensiblement parallèlement à l'axe de ladite ouverture et une collerette d'appui que présente la portion supérieure de ladite partie.

Le dispositif ainsi réalisé peut être positionné, selon ses dimensions, dans l'ouverture centrale d'une bouée pour enfants ou d'une bouée pour adulte, étant observé que l'application aux bouées d'enfants est plus particulièrement visée. Le dispositif repose sur la face supérieure de la bouée par sa collerette d'appui et il se trouve centré dans l'ouverture centrale de ladite bouée par l'intermédiaire de sa partie de ceinturage et de centrage. L'ensemble peut être utilisé comme une bouée-culotte.

L'enfant est installé dans cet ensemble, de sorte que lors de la mise à l'eau de ce dernier, il se trouve assis sur le siège-culotte.

Si, pour une cause quelconque, ledit ensemble vient à se retourner, le dispositif de sécurité se détachera automatiquement de la bouée et l'enfant peut remonter en surface sans en être empêché par la bouée.

Toutefois, lorsqu'un enfant est installé dans une bouée équipée d'un dispositif de sécurité selon l'invention, cette bouée ne présente aucune propension au retournement. En effet, dans ce cas, la présence de l'enfant agit comme un lest s'opposant efficacement au renversement de la bouée.

L'élément de ceinturage et de centrage du dispositif peut avoir un diamètre permettant son installation sur des bouées d'enfants.

Selon une autre disposition caractéristique de la présente invention, le dispositif de sécurité comporte également une couronne de positionnement délimitant une ouverture centrale dimensionnée pour autoriser le passage de l'équipement de sustentation précédemment décrit et dont la périphérie est munie de moyens de fixation permettant son rattachement amovible à une bouée, ledit accessoire comportant encore, de préférence, une jupe de centrage délimitant ladite ouverture centrale.

Les buts, caractéristiques et avantages ci-dessus et d'autres encore, ressortiront mieux de la description qui suit et des dessins annexés dans lesquels:
La figure 1 est une vue en plan d'un premier mode d'exécution du dispositif de sécurité selon l'invention.
La figure 2 est une vue de face, en demi-coupe axiale, de ce dispositif.
La figure 3 est une vue en plan montrant le dispositif installé sur une bouée.
La figure 4 est une vue en coupe selon la ligne 4-4 de la figure 3.
La figure 5 est une vue en plan de l'accessoire de montage.
La figure 6 est une vue en coupe suivant la ligne 6-6 de la figure 5.
La figure 7 est une vue en plan montrant le dispositif et l'accessoire de montage installés sur une bouée.
La figure 8 est une vue en coupe selon la ligne 8-8 de la figure 7.
La figure 9 est une vue en plan, avec arrachement, d'un deuxième mode de réalisation du dispositif selon l'invention.
La figure 10 est une vue en coupe selon la ligne 10-10 de la figure 9.

On se reporte auxdits dessins pour décrire un exemple de réalisation avantageux, quoique nullement limitatif, du dispositif de sécurité selon l'invention.

Ce dispositif comprend un élément rigide de centrage et d'appui 1 délimitant une ouverture axiale O1 et un siège souple 2 rattaché audit élément et développable au-dessous de ce dernier, l'ensemble constituant un équipement de sustentation.

L'élément de centrage et d'appui 1 comporte une partie de ceinturage et de centrage 3 s'étendant parallèlement ou sensiblement parallèlement à l'axe de l'ouverture O1 et une collerette d'appui 4 solidaire de la portion supérieure de ladite partie 3. La partie de ceinturage et de centrage peut être constituée par une large ceinture cylindrique. Cette ceinture 3 et la collerette 4 peuvent être formées d'une seule pièce en toute matière plastique rigide convenable. La paroi cylindrique interne de la ceinture 3 peut être pourvue d'un revêtement souple 5 par exemple constitué par une couche de mousse plastique et qui peut être rapporté par collage ou moulé d'une seule pièce avec la carcasse rigide 3-4 par un procédé de moulage bi-matière.

La ceinture cylindrique 3 peut avoir une longueur correspondant sensiblement à l'épaisseur d'une bouée B, par exemple une longueur de l'ordre de 50 à 70 mm, tandis que la collerette circulaire 4 peut avoir une largeur lui permettant de recouvrir partiellement la surface supérieure de la bouée B lorsque l'équipement de sustentation 1-2 est positionné sur une bouée, et, par exemple, une largeur de l'ordre de 30 à 40 mm.

Le siège 2 peut être réalisé en tissu ou en matière plastique souple et il comporte au moins deux ouvertures O2 pour le passage des jambes de l'enfant. Il peut être fixé par collage ou autrement, par exemple sur la paroi interne de la ceinture 3 (figures 2, 4 et 8). Pour faciliter l'utilisation du dispositif, le siège 2 peut présenter, en vue de dessus, la forme d'une croix, de sorte à délimiter quatre ouvertures O2 de passage des jambes.

En position d'utilisation, le siège 2 s'étend au-dessous de la ceinture 3 à laquelle il est suspendu.

Selon le mode d'exécution illustré aux figures 9 et 10, le siège 2, est constitué de deux bandes souples 2a croisées et assemblées dans leur partie médiane (par couture ou soudage, selon la nature du matériau dans lequel sont réalisées lesdites bandes) et les extrémités de ces bandes sont munies d'une patte d'attache souple auto-agripante 2b du type "Velcro" (Marque déposée). D'autre part, la collerette 4 comporte quatre couples de fentes parallèles 4a espacés de 90°, lesdites fentes étant orientées perpendiculairement à des rayons de cercle délimité par ladite collerette. Les couples de fentes 4a sont placées à proximité de la ceinture 3, de sorte à dégager un espace au-dessous de la collerette 4 et à permettre l'appui de celle-ci sur une bouée.

Cet agencement permet la fixation amovible du siège 2 sous la collerette 4. Il suffit en effet d'introduire, par en-dessous, les pattes d'attache 2b dans l'une des fentes de chaque couple de fentes 4a, puis de réintroduire, par en-dessus, lesdites pattes dans la seconde fente desdits couples de fentes, et on presse leur face auto-agripante contre la portion de bande 2a disposée en vis-à-vis, sous la collerette 4. On obtient de la sorte une fixation très résistante du siège souple 2 sur la collerette rigide 4 de l'élément de centrage et d'appui 1.

Les figures 3 et 4 montrent le dispositif de sécurité de l'invention positionné sur une bouée classique B constituée d'un boudin annulaire gonflable.

Le dispositif de sécurité précédemment décrit peut être avantageusement complété par une couronne de positionnement destinée à être fixée sur une bouée et à supporter ledit dispositif.

Cette couronne de positionnement est, de préférence, réalisée en toute matière plastique rigide convenable, laquelle peut être identique à celle utilisée pour l'exécution de la carcasse 3-4. Elle comprend une plage d'appui circulaire 7 entourant une ouverture centrale 03 délimitée par une courte jupe cylindrique 8, cette ouverture étant dimensionnée pour permettre le passage du siège 2 et de la ceinture 3, ladite jupe présentant une hauteur plus réduite que celle de ladite ceinture.

La couronne de positionnement est munie de moyens d'attache 9 permettant de la fixer, de manière amovible, sur une bouée, ces moyens d'attache étant, de préférence, régulièrement répartis à la périphérie de la plage d'appui circulaire 7. Ils peuvent être avantageusement constitués par des lanières ou sangles engagées dans des fentes 10 ménagées à la périphérie de la plage d'appui circulaire 7 et dont les extrémités sont munies d'un système de fermeture 11 tel que fermeture Velcro (marque déposée) ou autre.

Les figures 7 et 8 montrent une couronne de positionnement 6 fixée sur une bouée B et un équipement de sustentation 1 installé sur cette couronne de positionnement.

Afin de réduire les frottements et de favoriser le glissement et l'échappement de l'équipement de sustentation 1 lorsque la bouée se retourne pour une cause quelconque, la hauteur de la jupe 8 peut être réduite à quelques millimètres (par exemple de l'ordre de 10 à 15 mm), tandis que la ceinture 3 présente, extérieurement, des nervures 12 orientées parallèlement à l'axe de ladite ceinture, ces nervures étant, de préférence, régulièrement espacées. Cette disposition permet de réduire l'étendue des surfaces de la couronne de positionnement 6 et de l'équipement de sustentation 1, susceptibles de se trouver en contact et, de ce fait, de supprimer toute possibilité de coincement.

Pour éviter une rotation de l'enfant par rapport à la bouée, la collerette 4 de l'équipement de sustentation 1-2 et la plage d'appui circulaire 7 sont, de préférence, pourvues de moyens s'opposant à la rotation dudit équipement. Par exemple, la collerette 4 de l'équipement de sustentation 1-2 peut comporter, sur sa face inférieure, un ergot 13 orienté en direction du bas, tandis que la plage d'appui circulaire 7 de la couronne de positionnement 6 présente un trou 14 pour l'engagement dudit ergot.

## Revendications

1. Dispositif de sécurité pour l'équipement des bouées, notamment pour les bouées destinées aux enfants, **caractérisé en ce qu'**il comprend un élément rigide de centrage et d'appui (1) délimitant une ouverture centrale (O1) dimensionnée pour permettre le passage de la partie inférieure du corps d'un utilisateur, et un siège souple (2) rattaché à cet élément rigide et développable au-dessous de ce dernier, ce siège (2) comportant au moins deux ouvertures (O2) pour le passage des jambes de l'utilisateur, ledit élément rigide comportant une partie de ceinturage et de centrage (3) s'étendant parallèlement ou sensiblement parallèlement à l'axe de ladite ouverture (O1) et une collerette d'appui (4) que présente la portion supérieure de ladite partie (3).

2. Dispositif de sécurité selon la revendication 1, **caractérisé en ce qu'**il comporte également une couronne de positionnement (6) comprenant une plage d'appui circulaire (7) entourant une ouverture centrale (03) délimitée par une courte jupe cylindrique (8) rattachée à ladite plage d'appui (7), ladite ouverture (O3) étant dimensionnée pour autoriser le passage de la partie cylindrique (3) et du siège (2) de l'équipement de sustentation (1-2), la périphérie de ladite couronne de positionnement (6) étant munie de moyens d'attache (9-11) permettant sa fixation amovible sur une bouée (B).

3. Dispositif de sécurité suivant la revendication 1, **caractérisé en ce que** le siège (2) présente, vu de dessus, la forme d'une croix, de sorte à délimiter quatre ouvertures (O2) de passage des jambes.

4. Dispositif de sécurité suivant l'une quelconque des revendications 1 à 3, **caractérisé en ce que** la partie de ceinturage et de centrage (3) de l'équipement de sustentation (1-2), est constituée par une large ceinture cylindrique.

5. Dispositif de sécurité selon la revendication 4, **caractérisé en ce que** la paroi cylindrique interne de la ceinture (3) est pourvue d'un revêtement souple (5).

6. Dispositif de sécurité suivant l'une des revendications 4 ou 5, **caractérisé en ce que** la ceinture (3) de l'équipement de sustentation (1-2) a une longueur correspondant sensiblement à l'épaisseur d'une bouée (B).

7. Dispositif de sécurité selon l'une quelconque des revendications 1 à 6, **caractérisé en ce que** la collerette (4) de l'équipement de sustentation (1-2) a une largeur lui permettant de recouvrir partiellement la surface supérieure d'une bouée (B), et **en ce que** ladite collerette (4) et la plage d'appui circulaire (7) sont, de préférence, pourvues de moyens (13-14) s'opposant à la rotation dudit équipement (1-2).

8. Dispositif de sécurité selon la revendication 3, **caractérisé en ce que** chaque extrémité des bandes souples (2a) constituant le siège (2) est munie d'une patte auto-agripante (2b) par l'intermédiaire de laquelle ledit siège (2) est fixé sur la collerette (4) de l'équipement de sustentation (1-2), laquelle présente quatre couple de fentes parallèles (4a) espacés de 90°, pour le passage des pattes auto-agripantes (2b), lesdites fentes (4a) étant orientées perpendiculairement à des rayons du cercle délimité par ladite collerette (4) et disposées à proximité de la ceinture (3) de l'équipement de sustentation (1-2).

9. Dispositif de sécurité selon l'une quelconque des revendications 2 à 8, **caractérisé en ce que** les moyens d'attache de la couronne de positionnement (6) sont constitués par des sangles ou lanières (9) engagées dans des fentes (10) ménagées à la périphérie de ladite couronne et dont les extrémités sont munies d'un système de fermeture (11).

10. Dispositif de sécurité selon l'une quelconque des revendications 4 à 9, **caractérisé en ce que** la ceinture (3) de l'équipement de sustentation présente, extérieurement, des nervures (12) orientées parallèlement à l'axe de celle-ci.
